# EUROPÄISCHE PATENTANMELDUNG

(11) **EP 4 275 537 A1**
(43) Veröffentlichungstag der Anmeldung: **15.11.2023**
(21) Anmeldenummer: 23168972.0
(22) Anmeldetag: 20.04.2023
(51) Int. Cl.: A43C 1/00, A43C 11/00

(54) **SCHUH**

(30) Priorität: 11.05.2022 DE 202022102566 U; 13.05.2022 DE 202022102646 U
(71) Anmelder: Bernhard Stumpp & Siegfried Baier Gesellschaft mbH, 01809 Heidenau (DE)
(72) Erfinder: STUMPP, Bernhard, 01309 Dresden (DE)
(74) Vertreter: Thoma, Michael

(57) **Zusammenfassung**

Die vorliegende Erfindung betrifft einen Schuh, insbesondere in Stiefelform, mit zumindest einem Öffnungs- und/oder Weitungsabschnitt zum Erleichtern des Einsteigens/Aussteigens, der sich über einen Ristbereich hinweg erstreckt, wobei dem Öffnungs- und/oder Weitungsabschnitt ein Reißverschluss und eine Schnürung zugeordnet sind, wobei sich die Schnürung auf zumindest einer Seite des Reißverschlusses erstreckt und einen Schuhwandschlitz zwischen dem Reißverschluss und einem angrenzenden Schuhwandabschnitt überbrückt, wobei die genannte Schnürung hin und her gehend durch beidseits des Schuhwandschlitzes vorgesehene Umlenkmittel gefädelt ist. Erfindungsgemäß ist im Übergangsbereich zwischen Rist und Schaft, im Vergleich zu den darüber bzw. darunterliegenden Schaft- und Ristbereichen, auf der Reißverschlussseite die Zahl der Umlenkmittel erhöht und der Abstand zwischen benachbarten Umlenkmitteln verkleinert.

## Beschreibung

Die vorliegende Erfindung betrifft einen Schuh, insbesondere in Stiefelform, mit zumindest einem Öffnungs- und/oder Weitungsabschnitt zum Erleichtern des Einsteigens/Aussteigens, der sich über einen Ristbereich hinweg erstreckt, wobei dem Öffnungs- und/oder Weitungsabschnitt ein Reißverschluss und eine Schnürung zugeordnet sind, wobei sich die Schnürung auf zumindest einer Seite des Reißverschlusses erstreckt und einen Schuhwandschlitz zwischen dem Reißverschluss und einem angrenzenden Schuhwandabschnitt überbrückt, wobei die genannte Schnürung hin und her gehend durch beidseits des Schuhwandschlitzes vorgesehene Umlenkmittel gefädelt ist.

Um bei Schuhen einerseits das Ein- und Aussteigen zu erleichtern und andererseits im angelegten Zustand eine gut sitzende Passform des Oberschuhs zu erreichen, werden in den Oberschuh üblicherweise Verschlussmittel wie beispielsweise eine Schnürung eingearbeitet, mittels derer ein üblicherweise geschlitzt ausgebildeter Öffnungs- und/oder Weitungsabschnitt des Oberschuhs geschlossen bzw. verengt werden kann. Ein solcher Öffnungs- bzw. Weitungsabschnitt ist insbesondere bei Schuhen mit höherem Oberschuh, der sich über die Knöchel bzw. über den Ristbereich, also den Übergangsbereich zwischen Fußrücken bzw. Spann einerseits und Schienbein andererseits hinweg erstreckt, da solche höheren Oberschuhe weniger leicht an- und auszuziehen und diffiziler hinsichtlich der Passform sind.

Der genannte Öffnungs- bzw. Weitungsabschnitt umfasst dabei üblicherweise zu gegenüberliegenden Seiten bzw. Flanken des Schuhwandschlitzes hin angeordnete Zugabschnitte, die einander gegenüberliegen und beispielsweise durch einen Schnürsenkel aufeinander zu gespannt bzw. gezogen werden können, so dass sich der Abstand zwischen ihnen verringert und der entsprechende Schuhabschnitt enger gezogen wird. Die genannten Zugabschnitte können mit Ösen oder Haken oder Poller versehen sein, die als Umlenkmittel dienen, durch die bzw. um die der Schnürsenkel gefädelt werden kann. Derartige Öffnungs- bzw. Weitungsabschnitte sind bei klassischen Halbschuhen und Sportschuhen weit verbreitet, insbesondere aber auch bei höheren Schuhmodellen wie Stiefeletten oder Stiefeln zunehmend wichtig, um eine gute Passform bei gleichzeitig leichtem Ein- und Aussteigen zu erreichen.

Während sich mit einer Schnürung der gewünschte Zug und dessen Verteilung auf verschiedene Abschnitte an sich sehr gut steuern lässt, ist die Handhabung einer Schnürung beschwerlich und für bestimmte Personengruppen mit eingeschränkter Handfertigkeit wie beispielsweise Kindern auch schwierig. Insofern wurde bereits vorgeschlagen, zum Verschließen bzw. Zusammenspannen bzw. Verjüngen des Öffnungs- bzw. Weitungsabschnitts die genannte Schnürung durch andere Spann- bzw. Verschlussmittel zu ersetzen oder zu ergänzen. Neben Haken-, Schnallen- und Klettverschlüssen werden hierbei auch gerne Reißverschlüsse eingesetzt, insbesondere bei längeren Öffnungs- bzw. Weitungsabschnitten, wie sie an Stiefeln vorgesehen werden.

Durch einen Reißverschluss lässt sich auch ein Öffnungs- bzw. Weitungsabschnitt größerer Länge rasch und einfach verschließen und wieder öffnen. Allerdings leidet ein solcher Reißverschluss daran, dass der Grad der Verengung beim Verschließen nicht mehr individuell bzw. zonenweise unterschiedlich eingestellt werden kann. Ein mit einem Reißverschluss verschließbarer Schuh passt entweder exakt oder er ist zu weit oder zu eng, da der Öffnungs- bzw. Weitungsabschnitt nicht mehr individuell stärker oder weniger stark zusammengespannt und verengt werden kann.

Insofern wurde auch schon vorgeschlagen, einen Reißverschluss mit einer Schnürung zu kombinieren. Um einerseits ein schnelles und einfaches Öffnen und Schließen zu ermöglichen, andererseits aber eine zonenweise Feinjustierung der Enge bzw. Weite zu gestatten, kann in dem Öffnungs- und/oder Weitungsabschnitt sowohl ein Reißverschluss als auch eine Schnürung vorgesehen sein, die nebeneinander angeordnet sein können, so dass der über den Schuhwandschlitz hinweg übertragene Zug nacheinander vom Reißverschluss und der Schnürung übertragen werden. Die Schnürung und der Reißverschluss sind dabei sozusagen in Serie geschaltet, so dass sich eine zusammenziehende/aufweitende Bewegung des Reißverschlusses und eine zusammenziehende/aufweitende Bewegung der Schnürung aufsummieren.

Die Schnürung kann sich dabei auf zumindest einer Seite des Reißverschlusses erstrecken und den Schuhwandschlitz zwischen Reißverschluss und einem angrenzenden Schuhwandabschnitt überbrücken, wobei die Schnürung üblicherweise hin und her gehend durch beidseits des Schuhwandschlitzes vorgesehene Umlenkmittel gefädelt ist. Die Schnürung hält sich dabei sozusagen einerseits an einer Reißverschlusshälfte und andererseits an dem angrenzenden Randabschnitt des Oberschuhs fest. Um die Verstellmöglichkeiten nochmals zu erweitern bzw. verfeinern, kann sich die Schnürung auch auf jeder Seite des Reißverschlusses erstrecken und zwei Schuhwandschlitze beidseits des Reißverschlusses überbrücken, wobei sich die Schnürung jeweils hin und her gehend von der jeweiligen Reißverschlusshälfte zum benachbarten Schuhwandabschnitt erstreckt.

Einen solchen Schuh mit einem Reißverschluss und hin und her gehenden Schnürungen rechts und links vom Reißverschluss zeigt beispielsweise die Schrift EP 0 569 012 B1, wobei in dieser Schrift vorgeschlagen ist, die Schnürung auf der Schuhaußenseite gerade verlaufen zu lassen und Kreuzungsabschnitte der Schnürung auf der Oberschuh-Innenseite vorzusehen, um ein Verhaken im Unterholz, am Boden herumliegenden Gegenständen oder anderen Hindernissen zu vermeiden. Dabei ist im Fußrückenbereich des Stiefels ein geringerer Ösenabstand vorgesehen als im Schaftbereich, wovon sich die genannte Schrift eine feine Einstellbarkeit der Schuhweite über den Spann verspricht, auch wenn die Schnürung im Bereich des Schafts gelockert werden sollte.

Einen weiteren Schuh in Stiefelform mit einer Kombination von Reißverschluss und Schnürung zeigt ferner die Schrift DE 20 2005 018 996 U1, wobei dort die Schnürung im Übergangsbereich zwischen Spann und Schaft durch eine Strangumkehr und eine spezielle Straffungsklemme sozusagen in eine obere Schnürungshälfte und eine untere Schnürungshälfte geteilt ist. Hierdurch soll bei Lockerung des Schnürsenkels in einem Teil der Schnürung der Schnürsenkel im anderen Teil dennoch straff gespannt bleiben.

Weitere Schuhe, die im Öffnungs- bzw. Weitungsbereich sowohl einen Reißverschluss als auch eine Schnürung haben, sind beispielsweise aus den Schriften EP 2 596 714 B1 und EP 0 569 012 B1 bekannt.

Auch wenn Reißverschlüsse in der Bedienung grundsätzlich praktisch sind, neigen sie doch zu Hakeligkeit und Schwergängigkeit, wenn die Reißverschlusshälften beim Zuziehen unter Querzug stehen oder die ineinander zu fahrenden Hakenteile nicht passend nebeneinander liegen, sondern durch schiefstehende Reißverschlusshälften oder ungleiche Wulstbildung einen Versatz zueinander haben. Bei fest an das Oberleder vernähten Reißverschlusshälften ist dies an sich nur bedingt ein Thema, da das mehr oder minder starre Oberleder die Reißverschlusshälften in passender Stellung hält. Wird jedoch in der genannten Weise an einer oder auch an beiden Reißverschlusshälften eine Schnürung angebracht, um kombinatorisch die Vorteile von Schnürung und Reißverschluss nutzen zu können, neigen die Reißverschlusshälften im geöffneten Zustand dazu, sich quer zu legen oder sich auch in Längsrichtung unterschiedlich zu versetzen, da die Schnürung im nicht gespannten Zustand den Reißverschlusshälften keinen festen Halt gibt, sondern eine gewissen Freigang ermöglicht. Zum anderen kann es durch unterschiedliche Schnürungsspannung in verschiedenen Bereichen auch dazu kommen, dass der Reißverschluss beim Schließen in verschiedenen Bereichen teilweise einen hohen Querzug überwinden muss, wenn die Schnürung im jeweiligen Bereich zu fest angezogen war und nicht wieder geöffnet wurde, bevor der Reißverschluss verschlossen wird.

Dabei führt der genannte Lageversatz der geöffneten Reißverschlusshälften und der genannte Querzug beim Schließen des Reißverschlusses nicht nur zu Hakeligkeit und Schwergängigkeit, sondern auch zu einem vorzeitigen Verschleiß oder gar einer Fehlfunktion dergestalt, dass der Reißverschlussschlitten einzelne Haken nicht mehr verriegelt.

Die genannte Verschleißanfälligkeit wird dabei bei Schuhen mit höherem Oberschuh, der sich bis in den Schaftbereich bzw. bis zum Schienbein erstreckt, nochmals verschärft, da im Übergangsbereich zwischen Fußrücken und Schienbein solche höheren Oberschuhe regelmäßig eine Knickfalte bzw. -wulst bilden, wenn das Fußgelenk beim Laufen abknickt. Die Knickfalten- bzw. -wulstbildung im Übergangsbereich zwischen Spann und Schaft übertragen sich naturgemäß auch auf einen dort vorgesehenen Reißverschluss, was einerseits dessen Zähne dort stärkerem Verschleiß unterwirft und andererseits auch das Öffnen und Schließen erschwert, da der Reißverschlussschlitten nur erschwert über ausbauchende Reißverschlussbereiche fährt.

Der vorliegenden Erfindung liegt daher die Aufgabe zugrunde, einen verbesserten Schuh der genannten Art zu schaffen, der Nachteile des Standes der Technik vermeidet und Letzteren in vorteilhafter Weise weiterbildet. Insbesondere soll im Öffnungs- und/oder Weitungsabschnitt des Schuhs ein Reißverschluss in verträglicher Weise mit einer Schnürung kombiniert werden, um die bekannten Vorteile beider Verschlusssysteme zu kombinieren, ohne hierfür eine leichtgängige Bedienung des Reißverschlusses zu opfern und einen erhöhten Reißverschlussverschleiß in Kauf nehmen zu müssen.

Erfindungsgemäß wird die genannte Aufgabe durch einen Schuh gemäß Anspruch 1 gelöst. Bevorzugte Ausgestaltungen der Erfindung sind Gegenstand der abhängigen Ansprüche.

Es wird also vorgeschlagen, die Schnürung im Übergangsbereich zwischen Fußrücken und Schienbein bzw. zwischen Rist und Schaft des Schuhs von den genannten Rist- und Schaftbereichen abweichend zu gestalten, um das Öffnen und insbesondere das Schließen des Reißverschlusses in der reißverschlusstechnisch schwierigen Beugefalte zwischen Rist und Schaft leichtgängig zu halten und den Reißverschluss hierfür zu stabilisieren und gleichzeitig auch eine feine, zonenweise Einstellung der Schnürspannung im Ristbereich und im Schaftbereich zu ermöglichen. Die Schnürung wird dabei insbesondere reißverschlussseitig so gestaltet, dass die Schnürung den Reißverschluss auch im geöffneten Zustand ohne größere Ausbauchungen stabil so hält, dass die Reißverschlusshälften vom Schlitten leicht schließbar sind und keine punktuell zu hohen Querspannungen überwunden werden müssten.

Erfindungsgemäß ist im Übergangsbereich zwischen Rist und Schaft, im Vergleich zu den darüber bzw. darunterliegenden Schaft- und Ristbereichen, auf der Reißverschlussseite die Zahl der Umlenkmittel erhöht und der Abstand zwischen benachbarten Umlenkmitteln verkleinert. Durch eine dichtere Anordnung der Umlenkmittel, beispielsweise Ösen oder Haken, im Übergangsbereich zwischen Fußrücken und Schienbein verläuft die Schnürung dichter über den dortigen Reißverschlussbereich und mehr Schnürungsstränge erstrecken sich über und unter dem Reißverschlussfalz, sodass der Reißverschluss im genannten Übergangsbereich besser stabilisiert und die von der Schnürung her eingeleitete Querspannung auf den Reißverschluss besser verteilt wird. Gleichzeitig können durch die wieder größer werdenden Abstände der Umlenkmittel sowohl am Rist als auch am Schaft dort die Zugspannungen der Schnürung und damit die Weite der Abschnitte zonenweise einfach eingestellt werden, wobei beispielsweise, je nach Führung des Schnürsenkels, am unteren Ende und/oder am oberen Ende der Schnürung gezogen werden kann, um die Spannung der Schnürung im jeweiligen Bereich einzustellen, ohne dass sich dies in den anderen Bereich fortpflanzen würde, da die dichtere Anordnung der Umlenkmittel im Übergangsbereich zwischen Rist und Schaft eine erhöhte Spannung beispielsweise im Ristbereich nicht in den Schaft überträgt.

Auf der anderen Seite des Schuhwandschlitzes zwischen Reißverschluss und angrenzendem Schuhwandabschnitt, also auf der genannten angrenzenden Schuhwandseite, kann im besagten Übergangsbereich zwischen Rist und Schaft die Anzahl der Umlenkmittel indes ausgedünnt und/oder der Abstand zwischen benachbarten, schuhwandseitigen Umlenkmitteln vergrößert sein, wenn im Vergleich dazu der Abstand der Umlenkmittel auf der Schuhwandseite im Schaftbereich und im Ristbereich betrachtet wird. Alternativ wäre es aber auch möglich, auf der Schuhwandseite die Umlenkmittel in ihrem Abstand voneinander bzw. in ihrer Dichte der Anordnung gleichmäßig über den Übergangsbereich hinwegzuführen. Nichtsdestotrotz kommt es zu einer im Übergangsbereich zwischen Rist und Schaft abweichenden Führung der Schnürung, da auf der Reißverschlussseite die Umlenkmitteldichte erhöht ist.

Insbesondere kann in Weiterbildung der Erfindung vorgesehen sein, dass auf der Reißverschlussseite zumindest ein Umlenkmittel aus der Reihe versetzt angeordnet ist, wenn man die in einer Reihe angeordneten Umlenkmittel im Schaft- und Ristbereich betrachtet. Durch das Versetzen zumindest eines Umlenkmittels im genannten Übergangsbereich zwischen Rist und Schaft können die Umlenkmittel dort dichter gesetzt werden, was einerseits den Verlauf der Schnürung verändert und andererseits die Knick- bzw. Ausbeultendenz des Reißverschlusses im Übergangsbereich zwischen Rist und Schaft dämpft.

Insbesondere können im genannten Übergangsbereich zwischen Rist und Schaft auf der Reißverschlussseite zumindest drei Umlenkmittel vorgesehen sein, die im Dreieck angeordnet sind bzw. zusammen ein Dreieck bilden, sodass zumindest eines der Umlenkmittel dieser Umlenkmittelgruppe von den Zähnen des Reißverschlusses einen anderen Abstand hat als die beiden anderen Umlenkmittel der Dreieckgruppe. Durch ein solches Umlenkmitteldreieck können die Zugspannungen der Schnürung besser verteilt werden. Gleichzeitig wird der Ausbeultendenz entgegengewirkt.

Vorteilhafterweise sind die genannten im Dreieck angeordneten Umlenkmittel dabei derart angeordnet bzw. verteilt, dass, bei Betrachtung quer zur Reißverschlusslängsrichtung und tangential zum Rist bzw. Schaft, die drei Umlenkmittel sich überdecken bzw. nahtlos ergänzen. Würde man im Bereich der im Dreieck angeordneten Umlenkmittel ein Lineal horizontal auf die Reißverschlussseite der Schnürung legen, würde das Lineal immer über einem Umlenkmittel liegen, auch wenn das Lineal in der Höhe verschoben wird, da jeweils eines der drei Umlenkmittel in passender Höhe wäre. Die genannte Überdeckung bzw. nahtlose Ergänzung kann insbesondere erzielt werden, wenn Ösen die Umlenkmittel bilden, ist grundsätzlich aber auch möglich, wenn Haken oder Poller oder andere Umlenkmittel Verwendung finden, wobei in diesem Fall zumindest die Verankerungsabschnitte am Reißverschluss die genannte Überdeckung zeigen würden.

Durch eine solche Überdeckung bzw. nahtlose Aneinanderfügung der Umlenkmittel im Übergangsbereich zwischen Rist und Schaft kann der Reißverschluss dort nicht mehr ausbauchen bzw. ausknicken, da die Ösen bzw. die Verankerungsabschnitte der Umlenkmittel einen Knickschutz bilden, der das Ausbauchen verhindert, wobei durch die sich ergänzende bzw. überdeckende Anordnung der Dreieckgruppe der Reißverschluss über einen höheren Bereich sozusagen nahtlos gegen Knicken geschützt ist.

Die Umlenkmittel bilden durch ihre Anordnung im genannten Übergangsbereich einen Knickschutz bzw. Ausbauchschutz, der den Reißverschluss im genannten Übergangsbereich vor einem zu starken Ausbauchen bzw. Knicken schützt. Die sich üblicherweise im genannten Übergangsbereich ergebende Beugefalte des Schuhs, die durch die Beugebewegung des Fußgelenks beim Laufen verursacht wird, wird durch den genannten Knickschutz aufgeteilt und nach oben und unten verschoben, sodass sich über den Reißverschluss hinweg zwei kleinere Teilbeugefalten ergeben, die jedoch einen weniger spitzen Knickwinkel bzw. eine weniger starke Ausbauchung zeigen. Der sich ohne Knickschutz an einer Stelle ergebende Knickwinkel wird sozusagen auf zwei Knick- bzw. Beugestellen verteilt und hierdurch abgeflacht. Durch eine geschickte Fädelung der Schnürung durch die Umlenkmittel im genannten Übergangsbereich kann dieser Effekt nochmals verstärkt und die sich einstellenden Teilbeugefalten nochmals weiter auseinander und damit deren Knickwinkel nochmals weiter abgeflacht werden, wie noch erläutert wird.

Die genannte Dreiecksgruppe kann vorteilhafterweise derart ausgerichtet sein, dass zwei der Umlenkmittel innen am Reißverschluss und das dritte der Umlenkmittel weiter außen, vom Reißverschluss weiter beabstandet angeordnet ist und etwa mittig zwischen den beiden inneren Umlenkmitteln positioniert ist.

Die beiden inneren Umlenkmittel der Dreieckgruppe können dabei zumindest näherungsweise die Reihe der Umlenkmittel am Schaft und/oder am Rist fortsetzen bzw. gleichweit vom Reißverschluss beabstandet angeordnet sein wie die Umlenkmittel im Schaftbereich und/oder im Spannbereich, während das dritte Umlenkmittel der Gruppe weiter nach außen versetzt angeordnet sein kann.

In Weiterbildung der Erfindung kann die Schnürung im Übergangsbereich zwischen Rist und Schaft auf der Reißverschlussseite nacheinander durch zumindest zwei Umlenkmittel gefädelt sein, die beide auf der Reißverschlussseite liegen, ohne dass die Schnürung dazwischen zu einem Umlenkmittel auf der Schuhwandseite geführt wäre. Vorzugsweise kann die Schnürung auf der Reißverschlussseite auch nacheinander durch drei Umlenkmittel auf der Reißverschlussseite geführt sein, ohne dazwischen zur Schuhwandseite, das heißt über den Schlitz zwischen Reißverschluss und Schuhwand hinweggeführt zu sein. Durch ein solches mehrfaches Einfädeln auf der Reißverschlussseite, ohne den Schnürsenkel auf die andere Seite des Schuhwandschlitzes zu führen, kann der Reißverschluss in besonderer Weise stabilisiert werden und ein Ausbeulen im Beugefaltenbereich des Schuhs verhindern. Die Schnürung kann dadurch sowohl unterseitig als auch oberseitig über den Reißverschlusssteg geführt sein, um den Reißverschluss sowohl nach unten, d.h. zum Schuhinneren hin, als auch zur Oberseite hin, also vom Fuß weg, unterstützen.

In Weiterbildung der Erfindung kann die Schnürung zumindest im Bereich der genannten Dreiecksgruppe von Umlenkmitteln nacheinander durch zwei reißverschlussseitige Umlenkmittel gefädelt sein.

Vorzugsweise kann die Schnürung auch von einem der Umlenkmittel der genannten Dreiecksgruppe zu einem weiteren oder nächsten Umlenkmittel auf der Reißverschlussseite, welches nicht mehr zur genannten Dreiecksgruppe gehört, direkt gefädelt sein, ohne dazwischen auf die Schuhwandseite abzuzweigen. Insbesondere kann die Schnürung zunächst durch zwei Umlenkmittel gefädelt sein, die zu der Dreiecksgruppe gehören, und zwar ohne dazwischen auf die gegenüberliegende Schuhwandseite abzuzweigen, und zusätzlich im Anschluss direkt zu einem weiteren, benachbarten Umlenkmittel auf der Reißverschlussseite gefädelt sein, wiederum ohne dazwischen zur anderen Schlitzseite abzuzweigen, sodass die Schnürung den Reißverschluss im Übergangsbereich zwischen Rist und Schaft stabil unterstützen kann.

In Weiterbildung der Erfindung kann die genannte Fädelung der Schnürung an der Dreiecksgruppe gespiegelt ausgeführt sein, sodass die Schnürung einerseits nach oben zum Schaft und andererseits nach unten zum Rist jeweils direkt durch zwei Umlenkmittel der Dreiecksgruppe und danach zum jeweils benachbarten Umlenkmittel auf der Reißverschlussseite führt, ohne dazwischen zur anderen Schuhwandschlitzseite abzuzweigen.

In Weiterbildung der Erfindung kann ferner vorgesehen sein, dass die Schnürung durch zumindest ein Umlenkmittel auf der Reißverschlussseite doppelt hindurchgeführt ist, wodurch sich ein besonderer Stabilisierungseffekt einstellt, da die beiden Schnürsenkel- bzw. Schnürungsabschnitte am gleichen Umlenkmittel festhalten können bzw. durch Reibung besonders stabilisieren können. Insbesondere können hierdurch auch beidseits dieses Umlenkmittels unterschiedliche Schnürungsspannungen gehalten werden, ohne dass sie sich über das doppelt durchgefädelte Umlenkmittel hinweg verwässern würden.

Insbesondere kann die Schnürung von einem Umlenkmittel auf der Schuhwandseite her kommend doppelt durch ein Umlenkmittel auf der Reißverschlussseite gefädelt sein, sodass sich in diesem Bereich zwischen dem schuhwandseitigen Umlenkmittel und dem reißverschlussseitigem Umlenkmittel, an dem die Schnürung dann doppelt durchgefädelt ist, zwei Schnürungsstränge parallel nebeneinanderliegend ergeben, welche eine starke Stützwirkung entfalten können.

Insbesondere kann eines der im Dreieck angeordneten Umlenkmittel doppelt durchgefädelt sein, vorzugsweise das vom Reißverschluss weiter weg nach außen versetzte Umlenkmittel der Dreieckgruppe auf der Reißverschlussseite.

Vorteilhafterweise wird die Schnürung im genannten Übergangsbereich zwischen Rist und Schaft ein Stück weit unter dem Wandungsabschnitt des Reißverschlusses zwischen zwei reißverschlussseitigen Umlenkmitteln geführt und angrenzend an diesen untergreifenden Schnürungsabschnitt auf einer Oberseite des Wandungsabschnitts des Reißverschlusses geführt, um den Reißverschluss durch den untergreifenden Schnürungsabschnitt und den daran angrenzenden übergreifenden Schnürungsabschnitt gegen Ausbauchen im Bereich der Beugefalte abzustützen. Dieser erweiterte Knickschnutz kann insbesondere beinhalten, dass von den beiden vorgenannten inneren Umlenkmitteln der im Dreieck angeordneten Umlenkmittel die Schnürung näherungsweise parallel zur Reißverschlusslängsrichtung auf der Schuhinnenseite unter dem Reißverschlusswandungsabschnitt nach oben und/oder nach unten zum nächsten reißverschlussseitigen Umlenkmittel geführt wird, um mit einem oder zwei untergreifenden Schnürungsabschnitten den Reißverschluss nach oben und/oder unten über die Dreiecksgruppe hinaus gegen Ausbauchen zu stabilisieren.

In Weiterbildung der Erfindung kann die Schnürung vom angrenzenden Schuhwandungsabschnitt über den Schuhwandschlitz hinweg kommend zunächst unter den Reißverschlusswandungsabschnitt, dann durch die äußeren Umlenkmittel der Dreiecksgruppe auf die Schuhaußenseite über den Reißverschlusswandungsabschnitt geführt und dann durch die beiden inneren Umlenkmittel der Dreiecksgruppe wieder auf die Schuhinnenseite unter den Reißverschlusswandungsabschnitt geführt sein, und schließlich weiter zu zwei benachbarten reißverschlussseitigen Umlenkmitteln geführt sein, um eine besonders stabile Abstützung des Reißverschlusses gegen Ausbauchen zu bilden.

Die Erfindung wird nachfolgend anhand eines bevorzugten Ausführungsbeispiels und zugehörigen Zeichnungen näher erläutert. In den Zeichnungen zeigen:
- Fig. 1:: eine Frontansicht eines Schuhs in Stiefelform mit einem frontseitig über Rist und Schaft laufenden Öffnungs- und/oder Weitungsabschnitt, der kombinatorisch durch einen Reißverschluss und eine Schnürung verschließbar bzw. verengbar und ausweitbar ist, und
- Fig. 2:: eine Seitenansicht des Schuhs aus Fig. 1.

Wie Fig. 1 zeigt, umfasst der Schuh 1 in an sich bekannter Weise eine Sohle 2, auf der ein Oberschuh 3 angeordnet ist, der sich beispielsweise über den Knöchel eines Trägers hinweg nach oben erstrecken kann und einen Schaft 4 umfasst, der ein Stück weit den Unterschenkel über dem Knöchel umschließen kann, ggf. aber auch recht bald nach oben bis zum Knie gezogen sein kann. Grundsätzlich kann der genannte Schaftbereich sich aber auch nur gerade knapp über dem Knöchel erstrecken.

Unter dem genannten Schaft 4 umfasst der Oberschuh 3 einen Spann bzw. Rissabschnitt 5, der sich über dem Fußrücken erstreckt.

Auf der Vorderseite besitzt der genannte Oberschuh 3 einen Öffnungs- und/oder Weitungsabschnitt 6, der sich über den Fußrücken und das Schienbein hinweg bzw. über den Riss- und Schaftbereich des Schuhs hinweg erstrecken kann, vgl. Fig. 1 und Fig. 2, um das Ein- und Aussteigen in den Schuh 1 zu erleichtern und eine feine Anpassung der Passform vornehmen zu können.

Um den genannten Öffnungs- und Weitungsabschnitt 6 aufmachen und zumachen bzw. erweitern und verengen zu können, sind einerseits ein Reißverschluss 7 und andererseits eine Schnürung 8 vorgesehen, die sich beide über die gesamte Länge des Öffnungs- und/oder Weitungsabschnitts 6 erstrecken können. Grundsätzlich wäre es aber auch denkbar, den Reißverschluss 7 oder die Schnürung 8 nur über einen Teilbereich des Öffnungs- und/oder Weitungsabschnitts zu führen und den restlichen Abschnitt nur durch einen Reißverschluss 7 oder nur durch eine Schnürung 8 zu verschließen.

Wie Fig. 1 zeigt, kann sich der Reißverschluss 7 mittig entlang des Öffnungs- und/oder Weitungsabschnitts 6 erstrecken, wobei sich die Schnürung 8 beidseits des Reißverschlusses 7 erstrecken kann.

Der genannte Öffnungs- und/oder Weitungsabschnitt kann sich mittig zentral auf der Vorderseite des Schuhs 1 erstrecken, wobei es grundsätzlich aber auch möglich wäre, den Öffnungs- und/oder Weitungsabschnitt 6 außermittig zu positionieren, beispielsweise zur Schuhinnenseite hin oder zur Schuhaußenseite hin zu versetzen, so dass der Öffnungs- oder Weitungsabschnitt sich zum Innen- oder Außenknöchel hin versetzt erstrecken würde. Vorteilhafterweise kann aber die mittig zentrale Anordnung vorgesehen sein, wie sie in den Figuren gezeigt ist.

Die Schnürung 8 ist jeweils hin- und hergehend über den Schuhbandschlitz 9 geführt, der sich zwischen Reißverschluss 7 und dem angrenzenden Schuhbandabschnitt 10 des Oberschuhs 3 erstreckt. In an sich bekannter Weise kann eine nicht näher gezeigte Zunge den genannten Schuhwandschlitz 10 unterlegen, um das Eindringen von Schmutz über die Schnürung 8 zu vermeiden und auch die Schnürung gegenüber dem Fuß abzupolstern.

Die Schnürung 8 ist dabei jeweils hin- und hergehend durch Umlenkmittel 11 gefädelt bzw. geführt, die beidseits des Schuhwandschlitzes 9 angeordnet und einerseits am Reißverschluss 7 befestigt und andererseits am angrenzenden Schuhwandabschnitt 10 befestigt sind. Die genannten Umlenkmittel 11 können insbesondere Ösen sein, ggf. aber auch Haken oder Ähnliches umfassen.

Wie Figur 1 zeigt, sind die Umlenkmittel 11 im Bereich des Schafts 4 und des Rists 5 jeweils in einer Reihe am Reißverschluss 7 angeordnet und in einer weiteren Reihe am Schuhwandschlitz 9 angeordnet, wobei rechts und links vom Reißverschluss 7 jeweils zwei solcher Reihenpaare angeordnet sein können, wenn sich die Schnürung 8 beidseits des Reißverschlusses erstreckt.

Im Übergangsbereich 12 zwischen Schaft 4 und Rist 5, der näherungsweise auf Höhe des Knöchels liegt oder ein kleines Stück höher als der Knöchel liegt und in dem sich üblicherweise durch die Beugebewegung des Knöchels eine Beugefalte 13 auf der Vorderseite des Schuhs 3 bildet, ist die Schnürung 8 im Vergleich zu ihrer Ausbildung am Schaft 4 und am Rist 5 abweichend gestaltet. Wie Figur 1 zeigt, besitzt die Schnürung 8 im genannten Übergangsbereich 12 zwischen Schaft und Rist 5 auf der Reißverschlussseite eine höhere Dichte an Umlenkmitteln 11, die entsprechend dichter aneinander angeordnet bzw. im geringeren Abstand voneinander vorgesehen sind, als dies am Schaft 4 und am Rist 5 der Fall ist.

Insbesondere ist eine Umlenkmittelgruppe 11.3 im genannten Übergangsbereich 12 am Reißverschluss 7 vorgesehen, die zusammen ein Dreieck bildet. Dabei können zwei der drei Umlenkmittel 11.3 innen am Reißverschluss 7 angeordnet sein und die reißverschlussseitige Reihe von Umlenkmitteln 11, so wie sie am Schaft 4 und/oder am Rist 5 vorgesehen ist, fortsetzen bzw. entlang dieser Linie vorgesehen sein, während ein drittes Umlenkmittel der Umlenkmittelgruppe 11.3 nach außen versetzt bzw. weiter vom Reißverschluss 7 beabstandet angeordnet sein kann. Dieses weiter außen liegende Umlenkmittel 11a der Umlenkmittelgruppe 11.3 kann dabei von der Höhe her mittig zwischen den beiden inneren Umlenkmitteln 11i angeordnet sein.

Die dreieckförmige Umlenkmittelgruppe 11.3 kann dabei insbesondere derart angeordnet sein, dass sich bei Betrachtung in horizontaler Richtung tangential zur Umlenkmittelgruppe 11.3 - also bei einer Betrachtung näherungsweise ähnlich Fig. 2 - die drei Umlenkmittel 11i, 11a der Umlenkmittelgruppe 11.3 überdecken, insbesondere dergestalt, dass horizontale Knicklinien der Beugefalte 13 durch die Umlenkmittel 11 - beispielsweise in Form der Ösen - hindurchgehen müssten, was aber eben nicht möglich ist, da die Umlenkmittel biegesteif ausgebildet sind.

Insbesondere können die Ösen verhindern, dass sich der Reißverschluss im Bereich der Beugefalte 13 wölbt, wodurch ein leichteres Öffnen und Schließen erreicht und ein vorzeitiger Verschleiß vermieden wird.

Wie Figur 1 weiterhin zeigt, kann im Bereich der dreieckförmig angeordneten Umlenkmittelgruppe 11.3 als Gegenstück auf der Schuhwandseite 10 lediglich ein Umlenkmittel 11w vorgesehen sein, von dem aus die Schnürung 8 über den Schuhwandschlitz 9 hinweg zur Dreiecksgruppe 11.3 geführt ist.

Vorteilhafterweise ist die Schnürung 8 durch die drei Umlenkmittel 11i, a der Dreiecksgruppe 11.3 hindurchgeführt, ohne dazwischen über den Schuhwandschlitz hinweg zur Schuhwandseite geführt zu sein. Insbesondere kann die Schnürung von der Dreiecksgruppe 11.3 weiter auch noch durch ein weiteres Umlenkmittel auf der Reißverschlussseite geführt sein, ohne dazwischen über den Schuhwandschlitz 9 hinweg abzuzweigen, sodass die Schnürung 8 im Übergangsbereich 12 insgesamt durch fünf Umlenkmittel 11 direkt hindurchgeführt ist und dabei nur einmal von der Dreiecksgruppe 11.3 ausgehend über den Schuhwandschlitz 9 geführt ist.

Wie Figur 1 zeigt, kann die Schnürung 8 vom schuhwandseitigen Umlenkmittel 11w im Übergangsbereich 12 doppelt durch das äußere Umlenkmittel 11a der Dreiecksgruppe 11.3 geführt sein, um dann nach oben zum Schaft 4 und zum Rist 5 nach unten abzuzweigen bzw. spiegelbildlich auseinanderzulaufen. Vom genannten äußeren Umlenkmittel 11a der Dreiecksgruppe 11.3 führt die Schnürung 8 jeweils zu den beiden anderen Umlenkmitteln 11i der genannten Dreiecksgruppe 11.3 und von diesen Umlenkmitteln 11i wiederum zu weiteren Umlenkmitteln auf der Reißverschlussseite, vgl. Figur 1.

Hierdurch wird der Reißverschluss 7 im Übergangsbereich 12 von der Schnürung 8 sowohl untergriffen als auch übergriffen und beidseits abgestützt und stabilisiert, sodass ein harmonischer Verlauf des Reißverschlusses 7 auch dann gegeben ist, wenn letzterer geöffnet ist. Gleichzeitig wird die Spannung von der Schnürung 8 her gleichmäßig verteilt und eine Spannungsspitze gerade im Übergangsbereich 12, wo die Beugefalte 13 aufzutreten pflegt, vermieden. Zudem kann durch die doppelte Durchfädelung am äußeren Umlenkmittel 11a bzw. um das schuhwandseitige Umlenkmittel 11w herum eine Trennung der Spannungsbereiche am Schaft 4 und am Rist 5 erzielt werden, sodass die Spannung in den beiden Bereichen unabhängig voneinander und jeweils fein eingestellt werden kann.

Insbesondere kann die Schnürung 8 vom schuhwandseitigen Umlenkmittel 11w her kommend zunächst unter den Wandungsabschnitt des Reißverschlusses 7 geführt sein, um dann durch das äußere Umlenkmittel 11a der Dreiecksgruppe 11.3 auf die Schuhaußenseite und somit über den Wandungsabschnitt des Reißverschlusses 7 geführt zu sein. Vom genannten äußeren Umlenkmittel 11a aus kann die Schnürung dann zwei übergreifende, das heißt auf der Schuhaußenseite liegende Schnürungsabschnitte besitzen, die zu den beiden inneren Umlenkmitteln 11i der Dreiecksgruppe 11.3 führen, um durch die genannten inneren Umlenkmittel 11i wieder auf die Schuhinnenseite geführt zu sein, sodass die Schnürung dann die parallel zu der Reißverschlusslängsrichtung laufenden untergreifenden Schnürungsabschnitte umfasst, vgl. Figur 1.

Durch die Anordnung der Umlenkmittel 11 und die Schnürung 8 im Übergangsbereich 12 kann die sich dort an sich bildende eine Beugefalte 13 aufgesplittet werden bzw. im Bereich des Reißverschlusses 7 verhindert werden. Insbesondere können sich zwei Teilbeugefalten 13a und 13b oberhalb und unterhalb der genannten Dreiecksgruppe 11.3 über den Reißverschluss hinweg erstrecken, wobei diese Teilbeugefalten 13a, 13b jedoch einen deutlich flacheren Knickwinkel bzw. einen deutlich sanfteren Beugeradius haben als eine sich ohne Knickschutz ergebende Beugefalte 13. Insbesondere kann durch die Anordnung der Umlenkmittel in der genannten Dreiecksgruppe 11.3 sowie die Führung der Schnürung 8 mit übergreifenden und untergreifenden Schnürungsabschnitten ein Verschieben der Teilbeugefalten 13a,b bis zu den an die Dreiecksgruppe 11.3 angrenzenden bzw. benachbarten, oberhalb und unterhalb positionierten Umlenkmitteln 11o und 11u erreicht werden, vgl. Figur 1 und Figur 2.

## Patentansprüche

1. Schuh mit zumindest einem Öffnungs- und/oder Weitungsabschnitt (6) zum Erleichtern des Einsteigens/Aussteigens, der sich über einen Ristbereich hinweg erstreckt, wobei dem Öffnungs- und/oder Weitungsabschnitt (6) ein Reißverschluss (7) und eine Schnürung (8) zugeordnet sind, wobei sich die Schnürung (8) auf zumindest einer Seite des Reißverschlusses (7) erstreckt und einen Schuhwandschlitz (9) zwischen dem Reißverschluss (7) und einem angrenzenden Schuhwandabschnitt (10) überbrückt, wobei die genannte Schnürung (8) hin und hergehend durch beidseits des Schuhwandschlitzes (9) vorgesehene Umlenkmittel (11) gefädelt ist, **dadurch gekennzeichnet, dass** in einem Übergangsbereich (12) zwischen Rist (5) und Schaft (4) auf der Reißverschlussseite die Anzahl der Umlenkmittel (11) gegenüber dem Rist (5) und gegenüber dem Schaft (4) erhöht und die Abstände zwischen benachbarten, reißverschlussseitigen Umlenkmitteln (11) gegenüber den Abständen der Umlenkmittel (11) am Rist (5) und am Schaft (4) verkleinert sind.

2. Schuh nach dem vorhergehenden Anspruch, wobei auf der Schuhwandseite des Schuhwandabschnitts (10) im genannten Übergangsbereich (12) zwischen Schaft (4) und Rist (5) die Anzahl der Umlenkmittel (11) verkleinert und die Abstände zwischen benachbarten, schuhwandseitigen Umlenkmitteln (11) vergrößert sind, und zwar im Vergleich zu den Abständen zwischen benachbarten, schuhwandseitigen Umlenkmitteln (11) am Schaft (4) und am Rist (5).

3. Schuh nach einem der vorhergehenden Ansprüche, wobei die Umlenkmittel (11) auf der Reißverschlussseite im genannten Übergangsbereich (12) eine Umlenkmittelgruppe (11.3) umfassend drei im Dreieck angeordnete Umlenkmittel (11i, 11a) umfasst.

4. Schuh nach dem vorhergehenden Anspruch, wobei die genannte im Dreieck angeordnete Umlenkmittelgruppe (11.3) zwei innere Umlenkmittel (11i), die innen am Reißverschluss (7) angeordnet sind, und ein äußeres Umlenkmittel (11a), das vom Reißverschluss (7) weiter beabstandet ist, umfasst, wobei das genannte äußere Umlenkmittel (11a) etwa mittig zwischen den beiden inneren Umlenkmitteln (11i) angeordnet ist.

5. Schuh nach einem der beiden vorhergehenden Ansprüche, wobei die Umlenkmittel (11i, 11a) der genannten Umlenkmittelgruppe (11.3) bei Betrachtung quer zur Reißverschlusslängsrichtung und tangential zur Umlenkmittelgruppe (11.3) einander überdecken oder nahtlos aneinander angrenzen, so dass eine virtuelle horizontale Linie, die an die Schnürung im genannten Übergangsbereich gelegt wird, vorzugsweise immer von einem Umlenkmittel (11) unterlegt wird, insbesondere immer eine Öse schneidet.

6. Schuh nach einem der vorhergehenden Ansprüche, wobei die Schnürung (8) auf der Reißverschlussseite im genannten Übergangsbereich (12) zwischen Schaft (4) und Rist (5) durch zumindest ein Umlenkmittel (11a) doppelt hindurchgeführt ist.

7. Schuh nach dem vorhergehenden Anspruch, wobei die Schnürung (8) im Übergangsbereich (12) zwischen Schaft (4) und Rist (5) vom Schuhwandabschnitt (10) her kommend einen insgesamt Y-förmigen Verlauf nimmt, wobei von einem schuhwandseitigen Umlenkmittel (11w) ausgehend die Schnürung (8) mit zwei parallelen Schnürungssträngen doppelt durch das äußere Umlenkmittel (11a) der Dreiecksgruppe (11.3) geführt ist und dann zwei Stränge abzweigend zu den beiden inneren Umlenkmitteln (11i) der genannten Umlenkmittelgruppe (11.3) führen.

8. Schuh nach dem vorhergehenden Anspruch, wobei die Schnürung (8) von den inneren Umlenkmitteln (11i) der dreieckförmigen Umlenkgruppe (11.3) direkt zu zwei weiteren reißverschlussseitigen Umlenkmitteln geführt ist, ohne über den Schuhwandschlitz (9) zum Schuhwandabschnitt (10) abzuzweigen.

9. Schuh nach einem der vorhergehenden Ansprüche, wobei die Schnürung (8) im Übergangsbereich (12) zwischen Schaft (4) und Rist (5) direkt nacheinander durch zumindest zwei reißverschlussseitige Umlenkmittel (11) geführt ist, ohne dazwischen über den Schuhwandschlitz (9) zum Schuhwandabschnitt (10) abzuzweigen.

10. Schuh nach einem der vorhergehenden Ansprüche, wobei die Schnürung (8) im Übergangsbereich (12) zwischen Schaft (4) und Rist (5) direkt nacheinander durch drei reißverschlussseitige Umlenkmittel (11) geführt ist, ohne dazwischen über den Schuhwandschlitz (9) zum Schuhwandabschnitt (10) abzuzweigen.

11. Schuh nach einem der vorhergehenden Ansprüche, wobei die Schnürung (8) im Bereich des Übergangsbereichs (12) mehrfach übergreift und mehrfach untergreift und somit mehrfach doppelseitig abstützt.

12. Schuh nach einem der vorhergehenden Ansprüche, wobei im genannten Übergangsbereich (12) zwischen Rist (5) und Schaft (4) die Schnürung (8) vom Schuhwandabschnitt (10) über den Schuhwandschlitz (9) herkommend zunächst unter den Wandungsabschnitt des Reißverschlusses (7) geführt ist, sodann durch ein reißverschlussseitiges Umlenkmittel (11a) auf eine Schuhaußenseite über den genannten Wandungsabschnitt des Reißverschlusses (7) und sodann erneut durch ein reißverschlussseitiges Umlenkmittel (11i) auf die Innenseite unter den genannten Wandungsabschnitt des Reißverschlusses (7) geführt ist.

13. Schuh nach dem vorhergehenden Anspruch, wobei die Schnürung (8) im genannten Übergangsbereich (12) zwischen Rist (5) und Schaft (4) unmittelbar am Reißverschluss (7) einen Schnürungsabschnitt zwischen zwei reißverschlussseitigen Umlenkmitteln auf der Schuhinnenseite unter dem Wandungsabschnitt des Reißverschlusses (7) umfasst, sodann einen Schnürungsabschnitt auf der Schuhaußenseite über dem Wandungsabschnitt des Reißverschlusses (7), der sich vom Reißverschluss (7) weiter nach außen erstreckt, umfasst und sodann einen weiteren Schnürungsabschnitt umfasst, der auf der Schuhinnenseite unter dem Wandungsabschnitt des Reißverschlusses (7) sich nach außen zum Schuhwandschlitz (9) erstreckt.

14. Schuh nach einem der vorhergehenden Ansprüche, wobei die Schnürung (8) und/oder die Umlenkmittel (11) im genannten Übergangsbereich (12) zwischen Rist (5) und Schaft (4) derart konfiguriert sind, dass sich zwei voneinander beabstandete Teilbeugefalten (13a, b) über den Reißverschluss hinweggehend bilden, zwischen denen der Reißverschluss (7) einen glatten und/oder beugefaltenfreien Zwischenabschnitt besitzt.

15. Schuh nach dem vorhergehenden Anspruch, wobei sich die beiden genannten Teilbeugefalten (13a, 13b) oberhalb und unterhalb der im Abstand voneinander reduzierten Umlenkmittel (11), insbesondere oberhalb und unterhalb der im Dreieck angeordneten Umlenkmittel (11i, 11a) und der dazu benachbarten, reißverschlussseitigen Umlenkmittel (11o, u), befinden.
